# EUROPÄISCHE PATENTANMELDUNG

(11) **EP 1 759 773 A1**
(43) Veröffentlichungstag der Anmeldung: **07.03.2007**
(21) Anmeldenummer: 06017943.9
(22) Anmeldetag: 29.08.2006
(51) Int. Cl.: B05C 5/00

(54) **Vorrichtung zum Aufbringen einer über eine grosse Arbeitsbreite gleichmässig dicken Flüssigkeitsschicht auf eine Warenbahn**

(30) Priorität: 06.09.2005 DE 102005042289
(71) Anmelder: Fleissner GmbH, 63329 Egelsbach (DE)
(72) Erfinder: Heller, Jürgen, Dr., 21521 Dassendorf (DE); Stork, Bernd, 64560 Riedstadt (DE)
(74) Vertreter: Meyer-Dulheuer, Karl-Hermann

(57) **Zusammenfassung**

Bei Farbauftragsvorrichtungen, die nach dem Aufgießprinzip arbeiten, ist es bekannt, die über ein Überlaufwehr fließende Flüssigkeit in einem vorgeordneten Flüssigkeitsvorratsraum zu stauen. Anschließend fließt sie über das Überlaufwehr und über die sich anschließende Leitfläche ab. Bei hohen Auftragsmengen von 50 l/m/Min und mehr besteht die Gefahr der Ablösung der Flüssigkeitsschicht von der Leitfläche im Bereich des Überlaufwehrs.

Es ist hierfür vorgesehen, mehrere Überlaufwehre (2a, 2b) über die Arbeitsbreite vorzusehen, so dass durch Aufteilung in mehrere Flüssigkeitsschichten beim Austritt auf die Leitfläche (4a) die Gefahr der Ablösung der Flüssigkeitsschicht von der Leitfläche (4a) im Bereich des Überlaufwehrs (2a, 2b) deutlich gemindert wird.

## Beschreibung

Die Erfindung bezieht sich auf eine Vorrichtung zum Aufbringen einer über eine große Arbeitsbreite gleichmäßig dicken, laminar fließenden Flüssigkeitsschicht auf eine kontinuierlich vorbewegte Warenbahn mit einem ersten Flüssigkeitsvorratsraum, der durch eine schräg zur Horizontalen aufwärts gerichtete und über die Arbeitsbreite sich erstreckende erste Stauwand begrenzt ist, der in Fließrichtung der Flüssigkeit ein erstes Überlaufwehr sowie eine sich an das erste Überlaufwehr anschließende Leitfläche folgt, von deren unterer Kante die übergelaufene Flüssigkeitsschicht auf die Warenbahn abläuft.

Bekannte Vorrichtungen dieser Art zeichnen sich durch einen gleichmäßigen Flüssigkeitsauftrag auf die vorlaufende Warenbahn aus. Dies gilt zunächst für jede Menge einer aufzutragenden Farbe. Bei größeren Auftragsmengen muss der Druck der Zuführpumpen bei den notwendig dicken Flüssigkeitsschichten so groß sein, dass sich an dem Überlaufwehr eine Abrisskante bildet. Die Flüssigkeit schießt über das Überlaufwehr hinweg, ein gleichmäßiger Flüssigkeitsauftrag über die Arbeitsbreite der Leitfläche ist nicht mehr möglich. Das Problem der immer größer werdenden Kinematik gegenüber der wirksamen Schwerkraft wurde bei Auftragsmengen zwischen 50 und 200 I/m/Min festgestellt. Selbstverständlich gilt dies auch bei noch höheren Auftragsmengen.

In der DE 102 54 793 A1 ist deshalb vorgesehen, dass dem Überlaufwehr oder der Leitfläche über die ganze Länge der Arbeitsbreite ein die Durchflussmenge begrenzender Umlenkblock mit Abstand zugeordnet ist. Damit ist erreicht, dass die in Richtung des Überlaufwehrs vorschießende Flüssigkeit durch den Umlenkblock gebremst, umgelenkt und damit gezwungen wird, in einer von dem justierbaren Umlenkblock vorausbestimmten Dicke an der Leitfläche herabzufließen.

Nach der EP-A-0 753 357 ist innerhalb des Flüssigkeitsvorratsraumes ein Verteilkamm angeordnet, der die zum Überlaufwehr fließende Flüssigkeit beruhigen und vergleichmäßigen soll. Die freien Enden dieses Kamms lassen sich kurvenförmig ausbilden, so dass sie sich über die Überlaufkante bis hin zur Ebene der Leitfläche erstrecken.

Der Erfindung liegt die Aufgabe zugrunde, Auftragsvorrichtungen der anfangs genannten Art derart weiterzuentwickeln, dass ein möglichst großes Volumen pro Zeiteinheit gleichmäßig verteilt über die Arbeitsbreite aufgetragen werden kann.

Die Aufgabe wird gelöst durch eine Vorrichtung nach Anspruch 1.

Die erfindungsgemäße Vorrichtung zum Aufbringen einer über eine große Arbeitsbreite gleichmäßig dicken, laminar fließenden Flüssigkeitsschicht auf eine kontinuierlich vorbewegte Warenbahn weist einen ersten Flüssigkeitsvorratsraum auf, der durch eine schräg zur Horizontalen aufwärts gerichtete und über die Arbeitsbreite sich erstreckende erste Stauwand begrenzt ist, der in Fließrichtung der Flüssigkeit ein erstes Überlaufwehr sowie eine sich an das erste Überlaufwehr anschließende Leitfläche folgt, von deren unterer Kante die übergelaufene Flüssigkeitsschicht oder auch der übergelaufene Flüssigkeitsfilm auf eine Warenbahn abläuft, wobei mindestens ein weiterer Flüssigkeitsvorratsraum vorgesehen ist, der durch eine schräg zur Horizontalen aufwärts gerichtete und über die Arbeitsbreite sich erstreckende weitere Stauwand begrenzt ist, der in Fließrichtung der Flüssigkeit ein weiteres Überlaufwehr folgt, das dem ersten Überlaufwehr oberhalb mit geringem Abstand zugeordnet ist.

Auf diese Weise wird vermieden, dass eine mit großer Wucht über das erste Überlaufwehr tretende Flüssigkeitsschicht sich ablöst und wegspritzt. Denn die Aufteilung einer Flüssigkeitsschicht in mehrere Teilschichten, die jeweils über eines der Überlaufwehre treten, mindert deren Wucht und gewährleistet ein laminares Abfließen der sich anschließend wieder auf der Leitfläche zu einer Flüssigkeitsschicht vereinigenden Teilschichten über die Kante auf die vorbewegte Warenbahn.

In einer bevorzugten Ausführung der Vorrichtung sind Flüssigkeitszulaufbereiche an den den Überlaufwehren gegenüberliegenden Enden der Flüssigkeitsvorratsräume vorgesehen und die Flüssigkeitszulaufbereiche sind durch mehrere über die Arbeitsbreite verteilte Flüssigkeitszuflussöffnungen gebildet, die wiederum mit mehreren von einer Pumpe mit Flüssigkeit gespeisten Flüssigkeitszuflussschläuchen verbunden sind.

In den Zeichnungen ist eine Vorrichtung der erfindungsgemäßen Art beispielhaft dargestellt. Es zeigen:
- Fig. 1: einen Querschnitt durch eine erfindungsgemäße Flüssigkeitsauftragsvorrichtung,
- Fig. 2: eine Flüssigkeitsauftragsvorrichtung in perspektivischer Darstellung.

Die Flüssigkeitsauftragsvorrichtung gemäß Fig. 1 besteht aus einem winkelförmigen Balken 1a, dessen 90° umfassendes erstes Überlaufwehr 2a nach oben ausgerichtet ist. Der eine schräg nach oben zum ersten Überlaufwehr 2a hin verlaufende Schenkel ist die erste Stauwand 3a, an die sich nach dem ersten Überlaufwehr 2a eine Leitfläche 4a anschließt. Parallel zu dem Schenkel des winkelförmigen Balkens 1a angeordnet ist ein einfacher Balken 1b, der nach oben versetzt eine zweite Stauwand 3b bildet und ein identisch zum ersten Überlaufwehr 2a ausgebildetes zweites Überlaufwehr 2b aufweist. Über eine Streifenfläche 4b fließt gleichmäßig verteilt der Flüssigkeitsfilm vom zweiten Überlaufwehr 2b, der sich mit dem Flüssigkeitsfilm vom ersten Überlaufwehr 2a vereinigt und nach Ablauf von der unteren Kante 5 der Leitfläche 4a auf eine Warenbahn 6 fließt.

Auf der der zweiten Stauwand 3b des Balkens 1b gegenüberliegenden Seite ist ein massiver Körper, der Flüssigkeitsverteilkörper 7, flüssigkeitsdicht befestigt, der in dem dem ersten Überlaufwehr 2a zugeordneten Bereich zu einem ersten Flüssigkeitsvorratsraum 8a führt und in dem dem zweiten Überlaufwehr 2b zugeordneten Bereich zu einem zweiten Flüssigkeitsvorratsraum 8b führt. Der erste Flüssigkeitsvorratsraum 8a ist begrenzt durch die erste Stauwand 3a und eine mit Abstand darüber angeordnete, parallel verlaufende erste Gegenstauwand 9a, die vom Balken 1b gebildet wird. Der zweite Flüssigkeitsvorratsraum 8b ist begrenzt durch die zweite Stauwand 3b und eine mit Abstand darüber angeordnete, parallel verlaufende zweite Gegenstauwand 9b, die vom Flüssigkeitsverteilkörper 7 gebildet wird.

An den den Überlaufwehren 2a, 2b gegenüberliegenden Enden der Flüssigkeitsvorratsräume 8a, 8b sind jeweils ein erster und ein zweiter Flüssigkeitszulaufbereich 10a, 10b angeordnet. Sie bestehen jeweils aus einer Vielzahl von quer durch den Flüssigkeitsverteilkörper 7 sich erstreckenden ersten und zweiten Bohrungen 11a, 11b, die dann an den unteren Enden der Flüssigkeitsvorratsräume 8a, 8b jeweils erste und zweite Flüssigkeitszuflussöffnungen 12a, 12b haben.

Normalerweise genügt es, wenn der durch die ersten Bohrungen 11a geförderte Flüssigkeitsstrom zum ersten Überlaufwehr 2a vor- und von dort über die Leitfläche 4a abfließt. Nur bei großen Auftragsmengen von 50 1/m/Min und mehr besteht die Gefahr, dass die über die Arbeitbreite der Auftragsvorrichtung verteilte Flüssigkeit eine so hohe Zuflussgeschwindigkeit aufweist, dass die Kinematik die Schwerkraft an dem ersten Überlaufwehr 2a übersteigt. Bei diesen großen Auftragsmengen kann es passieren, dass die Flüssigkeit regelrecht über das erste Überlaufwehr 2a hinweg schießt. Um dies zu vermeiden, ist oberhalb versetzt zum ersten Überlaufwehr 2a ein zweites Überlaufwehr 2b vorgesehen. Damit wird das zufließende Flüssigkeitsvolumen in zwei Teilströme aufgeteilt, die jeweils über eine der beiden Überlaufkanten 2a und 2b laufen und dann über die Breite der Auftragsvorrichtung mit einem Teilvolumen der gewünschten Dicke gleichmäßig über die Leitfläche 4a auf die Warenbahn 6 abfließen.

Die Fig. 2 ist eine perspektivische Darstellung der Flüssigkeitsauftragsvorrichtung der Fig. 1.

## Patentansprüche

1. Vorrichtung zum Aufbringen einer über eine große Arbeitsbreite gleichmäßig dicken, laminar fließenden Flüssigkeitsschicht auf eine kontinuierlich vorbewegte Warenbahn (6) mit einem ersten Flüssigkeitsvorratsraum (8a), der durch eine schräg zur Horizontalen aufwärts gerichtete und über die Arbeitsbreite sich erstreckende erste Stauwand (3a) begrenzt ist, der in Fließrichtung der Flüssigkeit ein erstes Überlaufwehr (2a) sowie eine sich an das erste Überlaufwehr (2a) anschließende Leitfläche (4a) folgt, von deren unterer Kante (5) die übergelaufene Flüssigkeitsschicht auf eine Warenbahn (6) abläuft, **dadurch gekennzeichnet, dass** mindestens ein weiterer Flüssigkeitsvorratsraum (8b) vorgesehen ist, der durch eine schräg zur Horizontalen aufwärts gerichtete und über die Arbeitsbreite sich erstreckende weitere Stauwand (3b) begrenzt ist, der in Fließrichtung der Flüssigkeit ein weiteres Überlaufwehr (2b) folgt, das dem ersten Überlaufwehr (2a) oberhalb mit geringem Abstand zugeordnet ist.

2. Vorrichtung nach Anspruch 1, **dadurch gekennzeichnet, dass** Flüssigkeitszulaufbereiche (10a, 10b) an den den Überlaufwehren (2a, 2b) gegenüberliegenden Enden der Flüssigkeitsvorratsräume (8a, 8b) vorgesehen ist und die Flüssigkeitszulaufbereiche (10a, 10b) durch mehrere über die Arbeitsbreite verteilte Flüssigkeitszuflussöffnungen (12a, 12b) gebildet sind, die mit mehreren von einer Pumpe mit Flüssigkeit gespeisten Flüssigkeitszuflussschläuchen verbunden sind.
